# EUROPÄISCHE PATENTSCHRIFT

(11) **EP 4 021 843 B1**
(45) Veröffentlichungstag und Bekanntmachung des Hinweises auf die Patenterteilung: **26.11.2025**
(21) Anmeldenummer: 20780910.4
(22) Anmeldetag: 31.08.2020
(51) Int. Cl.: B66F 9/16, B66F 9/14

(54) **VORRICHTUNG ZUM TRANSPORTIEREN EINES TRANSPORTGUTES UND VERFAHREN**
DEVICE FOR TRANSPORTING A TRANSPORT ITEM, AND METHOD
DISPOSITIF POUR TRANSPORTER UN ARTICLE À TRANSPORTER ET PROCÉDÉ ASSOCIÉ

(30) Priorität: 30.08.2019 DE 102019006140
(43) Veröffentlichungstag der Anmeldung: 06.07.2022
(73) Patentinhaber: Kaup GmbH & Co. KG Gesellschaft für Maschinenbau, 63741 Aschaffenburg (DE)
(72) Erfinder: SCHÜßLER, David, 63741 Aschaffenburg (DE); SCHLOTT, Peter, 63741 Aschaffenburg (DE)
(74) Vertreter: Nitz, Astrid
(86) Internationale Anmeldenummer: PCT/DE2020/000197
(87) Internationale Veröffentlichungsnummer: WO 2021/052518

(56) Entgegenhaltungen:
- EP-A1- 3 173 372
- DE-A1- 102008 023 531
- DE-A1- 102013 114 940
- GB-A- 2 266 700
- JP-A- H 082 895

## Beschreibung

Die Erfindung betrifft Vorrichtung zum Transportieren eines Transportgutes zum Anbringen an ein Hubfahrzeug, insbesondere an einer Transporteinrichtung eines Gabelstaplers, nach dem Oberbegriff von Anspruch 1 und ein Verfahren zur Herstellung einer Vorrichtung zum Transportieren eines Transportgutes nach dem Oberbegriff von Anspruch 10.

Bekannt ist es, ein Längstransportmittel zum zumindest vorübergehenden Aufnehmen des Transportgutes, insbesondere Zinkenmittel, mittels Hubmastverkippung eines Hubfahrzeugs zu neigen. Während zum Hineinfahren in eine Palette ein geringer Neigewinkel von nahe 0° notwendig ist, soll beim Transportieren der Last möglichst weit nach hinten geneigt werden, wodurch ein Herunterrutschen der Last verhindert wird. Die Neigefunktion ist somit eine wichtige Zusatzfunktion für das sichere Transportieren und Aufnehmen von Lasten.

Nachteilig ist es, dass durch eine Hubmastneigung eine ungenaue und sehr individuell vom Fahrer abhängige Verstellung erfolgt.

GB 2 266 700 A offenbart eine Vorrichtung zum Transportieren eines Transportgutes gemäß dem Oberbegriff des Anspruchs 1.

DE 10 2008 023531 A1 offenbart ein Flurförderfahrzeug mit einer Hubvorrichtung, die einen auf- und abbewegbaren Hubschlitten umfasst, und mit zumindest einer mit einem klappbaren Lastabschnitt versehenen Gabelzinke.

Die Aufgabe der vorliegenden Erfindung ist es, eine einfache und sichere Handhabung von Transportgut zu gewährleisten, wobei eine Neigefunktion bereitgestellt wird.

Die Aufgabe wird gelöst durch eine Vorrichtung zum Transportieren eines Transportgutes zum Anbringen an ein Hubfahrzeug, mit einem Hubmastmittel, insbesondere an einer Transporteinrichtung eines Gabelstaplers, umfassend ein Längstransportmittel zum zumindest vorübergehenden Aufnehmen des Transportgutes, insbesondere Zinkenmittel, insbesondere zwei oder mehr Längstransportmittel, ein Neigemittel zum Längsneigen des Längstransportmittels, insbesondere Zinkenmittels , insbesondere zwei oder mehr Längstransportmittel, umfassend zumindest ein elektromechanisches Aktuatormittel, insbesondere zur Linearverstellung, das einen Ansatzbereich des Längstransportmittels, insbesondere mehrere Längstransportmittel, zur Neigung beaufschlagt, wobei zwei elektromechanische Aktuatormittel, insbesondere Elektroverstellzylinder, in dem Neigemittel parallel zueinander angeordnet sind, senkrecht oder horizontal, wobei die Kraftwirkung des/der elektromechanischen Aktuatormittel abgestützt ist an einer Drehachse oberhalb des/der elektromechanischen Aktuatormittels, wobei das Hubwagenmittel ein Haltegestell aufweist, wobei das zumindest eine elektromechanische Aktuatormittel, insbesondere Elektroverstellzylinder, an einem unteren Ende an einem Kipphebelelement angeordnet ist, das verkippbar an einem unteren Bereich des Haltegestells angeordnet ist und auf den Ansatzbereich des Längstransportmittels neigend einwirkend angeordnet ist.

Die vorliegende Erfindung liefert ein elektrisch angetriebenes, neigbares Anbaugerät, welches optional auch als Seitenschieberanbaugerät auszustatten ist, das zudem eine vorteilhafte Neigungsmöglichkeit aufweist. Durch den vorteilhaften Aufbau wird die Störkontur geringer sowie das Gewicht kleiner. Durch die erfindungsgemäße Vorrichtung wird eine sehr flexible und auf die jeweilige Transportsituation einstellbare Vorrichtung bereitgestellt, die zugleich die Sicherheitsvorschriften erfüllt und auf verschiedene Hubfahrzeuge anpassbar ausgestaltet sein kann, wobei eine Reduzierung bzw. Ersatz des Hydrauliksystems erfolgt. Wartung und Reparaturen erfordern deutlich geringeren Aufwand und zum anderen ist kein Hydrauliköl mehr notwendig, was die Umwelt schont. Zudem ist die Anbindung des elektrischen Anbaugerätes an ein Flurförderfahrzeug einfacher, insbesondere können diese durch eine Steckverbindung schnell vom Flurförderfahrzeug getrennt werden. Auch können kleinere Geräte wie Handhubwagen einfacher mit Sonderfunktionen ausgestattet werden, da nur für eine Stromversorgung gesorgt werden muss.

Die erfindungsgemäße Vorrichtung kann nach einer entsprechenden Vorgabe in einfacher Weise eine genaue Winkelstellung anfahren und ist beispielsweise mittels CAN-Bus-Schnittstelle mit dem Flurförderfahrzeug verbunden. Vorteilhaft umfasst eine Neigung des Anbaugerätes um ca. +2° nach vorne und -4° zurück rein elektrisch. Eine Positionierung der Neigewinkelstellung kann auf voreingestellt Werte, insbesondere mit Anzeige der Winkelstellung, insbesondere in einem Steuerdisplay im Flurförderfahrzeug, wobei insbesondere eine Bedienung über Vorwahl, insbesondere mittels Touch-Display oder manuell per Joystick erfolgen. Die Vorrichtung kann große Lasten aufnehmen, wobei das Anbaugerät ein möglichst geringes Vorbaumaß aufweist.

Weitere Vorteile sind die leichtere Anwendung von Wegmesssystemen, die für eine genaue und automatische Positionierung sorgen, wie auch die Platzersparnis, und eine gute Durchsicht für den Fahrer.

Vorteilhaft ist es, wenn das elektromechanisches Aktuatormittel ein elektrodynamisches Wirkmittel zur linearen Verstellung aufweist, insbesondere einen Elektromotor, insbesondere Gleichstrommotor und/oder Synchron/Asynchronmotor und/oder Linearmotor und/oder Tauchspule, insbesondere ein Elektroverstellzylinder.

Die erfindungsgemäße Vorrichtung umfasst mindestens ein oder mehrere elektromechanische Aktuatormittel, insbesondere Elektroverstellzylinder, welcher/welche senkrecht oder horizontal angeordnet ist/sind und/oder zwei elektromechanische Aktuatormittel, insbesondere Elektroverstellzylinder, in dem Neigemittel parallel zueinander angeordnet sind, insbesondere senkrecht oder horizontal und/oder die Kraftwirkung des/der elektromechanischen Aktuatormittel bei senkrechter Anordnung abgestützt ist an einer Drehachse oberhalb des/der elektromechanischen Aktuatormittel.

Vorteilhaft ist es, wenn das Neigemittel ein Hubwagenmittel umfasst, das insbesondere zur Anordnung an einem Hubmastmittel und/oder insbesondere zum Längsverfahren an einem Hubmastmittel vorgesehen ist und an dem das zumindest eine elektromechanische Aktuatormittel abgestützt angeordnet ist, insbesondere mit einem oberen Ende eines Elektrozylinders an einer Drehachse.

Vorteilhaft ist es, wenn das Hubwagenmittel ein Haltegestell aufweist, wobei an einer Innenseite eines senkrechten Tragarmes des Haltegestells eine Führungskontur vorgesehen ist, wobei ein Verstellradmittel an einem unteren Bereich des elektromechanischen Aktuatormittels, insbesondere Elektroverstellzylinders, vorgesehen ist, das an einer Innenkante der Führungskontur zur Kraftweiterleitung abstützbar geführt ist, insbesondere mittels Führungsrollen, die in der Führungskontur verfahrbar angeordnet sind.

Die Aktuatormittel sind vorteilhaft senkrecht angelegt, mit einem Führungssystem für die Neigeverstellung durch ein verschwenkbares Hubwagenmittel, wodurch ein Großteil der Kräfte aufgenommen wird.

Die Vorrichtung ist vorteilhaft feinfühliger einstellbar. Weiter ist eine Entlastung für Zylinder über Kanten vornehmbar. An dem Haltegestell ist vorteilhaft eine Winkelposition auch ohne Sensorik ablesbar.

Die erfindungsgemäße Vorrichtung weist ein Hubwagenmittel mit einem Haltegestell auf, wobei der zumindest eine elektromechanische Aktuatormittel, insbesondere Elektroverstellzylinder, an einem unteren Ende an einem Kipphebelelement angeordnet ist, das verkippbar an einem unteren Bereich des Haltegestells angeordnet ist und auf den unteren Ansatzbereich des Längstransportmittels neigend einwirkend angeordnet ist. Die Vorrichtung lässt sich einfach montieren und steuern. Eine Wegmessung und Bestimmung der Neigung ist vorteilhaft möglich.

Vorteilhaft ist es, wenn ein Querspindel mit Schneckenantrieb mit einem Elektromotor horizontal angeordnet ist, mit einem Übersetzungsmittel zum Antrieb des Neigungsmittels. Ein Elektromotor kann beispielhaft mittig an eine Vorrichtung mit Längstransportmitteln angesetzt werden und sorgt durch eine Rotation für eine Neigung. Dabei muss kein Führungssystem für die Neigung vorhanden sein sondern der Elektromotor kann alle Lastkräfte aufnehmen. Die Vorrichtung ist kompakt nur mit einer Getriebeübersetzung und weist eine einfache Ansteuerung auf.

Vorteilhaft ist es, wenn das Längstransportmittel an einem Seitenverstellmittel für das Längstransportmittel in seitliche Richtung angeordnet ist und das Seitenverstellmittel, das insbesondere integriert in einen Hubmast und/oder anbringbar an das Hubwagenmittel ist, durch das Neigemittel neigbar ist, so dass hierdurch ebenfalls das/die am Seitenverstellmittel angebrachten Längstransportmittel zu neigen ist/sind und/oder das Seitenverstellmittel ein elektromechanisches Aktuatormittel umfasst, insbesondere einen oder mehrere Linearaktuatoren, wobei das/die elektromechanische Aktuatormittel insbesondere parallel zur seitlichen Richtung angeordnet ist/sind.

Die Zusatzfunktion Seitenschub kann somit im Kombination ebenfalls elektrisch betrieben werden, vorteilhaft mindestens etwa +/-50mm verfahrbar. Das Neigesystem und der Seitenschub haben vorteilhaft eine gemeinsame elektrische Steuerung, die mit elektrischer Energie versorgt wird. Diese versorgt den Antrieb mit elektrischer Energie und formt sie in mechanische Energie um. Anschließend trennen sich die beiden Systeme Neigen und Seitenschub voneinander und haben jeweils ihr eigenes mechanisches Führungssystem. Die mechanische Kraft der Systeme wird an die Längstransportmittel weiter gegeben und somit auch an die Last, die nun gehoben, geneigt und seitlich verschoben werden kann.

Vorteilhaft ist es, wenn ein Messmittel zur Messung eines Neigewinkels des Längstransportmittels zum zumindest vorübergehenden Aufnehmen des Transportgutes, wobei insbesondere das Messmittel ein integriertes Messmittel umfasst, insbesondere integriert in ein Steuerungsmittel und/oder das Neigemittel, wobei insbesondere das Messmittel ein Sensormittel umfasst, insbesondere einen mechanischen Sensor und/oder einen elektrischen Sensor und/oder einen hydraulischen Sensor, wobei das Messmittel ein Sensormittel umfasst, dass korrespondierend einer Anfangsposition und/oder einer Endposition der Neigungsverstellung des Längstransportmittels zum zumindest vorübergehenden Aufnehmen des Transportgutes und/oder des Neigemittels für die Neigungsverstellung vorgesehen ist und/oder ein Steuerungsmittel und/oder Regelungsmittel, insbesondere eine Magnetsteuerung und/oder MikroSPS Steuerung, zur Steuerung und/oder Regelung des Neigungswinkel mittels eines Neigemittels für einen Verfahrweg des elektromechanischen Aktuators, insbesondere Zylinderverfahrweg des Elektrozylinders, wobei insbesondere unter zur Hilfenahme des Messmittels die Winkelverstellung des über das Steuerungsmittel und/oder Regelungsmittel und das Neigemittel auf eine vorbestimmte Länge zu begrenzen ist und/oder das Messmittel und/oder das Steuerungsmittel und/oder Regelungsmittel im Hubfahrzeug untergebracht sind.

Die Aufgabe wird ebenfalls gelöst durch ein Verfahren zur Herstellung einer Vorrichtung zum Transportieren eines Transportgutes zum Anbringen an ein Hubfahrzeug, nach einem der Ansprüche 1 bis 9, insbesondere an einer Transporteinrichtung eines nes Gabelstaplers, insbesondere mit einem Hubmastmittel, insbesondere an einer Transporteinrichtung eines Gabelstaplers, umfassend ein Längstransportmittel zum zumindest vorübergehenden Aufnehmen des Transportgutes, insbesondere Zinkenmittel, insbesondere zwei oder mehr Längstransportmittel, wobei ein Neigemittel zum Längsneigen des Längstransportmittels eingesetzt wird, insbesondere Zinkenmittels, insbesondere zwei oder mehr Längstransportmittel, umfassend zumindest ein elektromechanisches Aktuatormittel, insbesondere zur Linearverstellung, das einen Ansatzbereich des Längstransportmittels, insbesondere mehrere Längstransportmittel, zur Neigung beaufschlagbar eingerichtet ist.

Weitere Merkmale und Vorteile der Erfindung ergeben sich aus den Ansprüchen und der nachstehenden Beschreibung, in der Ausführungsbeispiele des Gegenstands der Erfindung in Verbindung mit den Zeichnungen näher erläutert sind.

Es zeigt:
- Fig. 1: eine erfindungsgemäße Vorrichtung in Explosionsdarstellung,
- Fig. 2: eine erfindungsgemäße Vorrichtung,
- Fig. 3: eine erfindungsgemäße Vorrichtung in perspektivischer Explosionsdarstellung,
- Fig. 4: eine erfindungsgemäße Vorrichtung,
- Fig. 5a-c: eine erfindungsgemäße Vorrichtung in Neigestellungen.
Fig. 1 zeigt eine erfindungsgemäße Vorrichtung 1 in Explosionsdarstellung, zum Transportieren eines Transportgutes zum Anbringen an ein nicht dargestelltes Hubfahrzeug, insbesondere mit einem nichts dargestellten Hubmastmittel, insbesondere an einer nicht dargestellten Transporteinrichtung eines Gabelstaplers, umfassend beispielhaft Längstransportmittel 4 zum zumindest vorübergehenden Aufnehmen des Transportgutes, insbesondere Zinkenmittel 9, insbesondere zwei oder mehr Längstransportmittel 4, ein Neigemittel 5 zum Längsneigen des Längstransportmittels 4, insbesondere Zinkenmittels 9, insbesondere zwei oder mehr Längstransportmittel 4, umfassend zumindest ein elektromechanisches Aktuatormittel 6, insbesondere zur Linearverstellung, das einen Ansatzbereich 7 des Längstransportmittels 4, insbesondere mehrere Längstransportmittel, zur Neigung beaufschlagt, wobei das elektromechanisches Aktuatormittel 6 ein elektrodynamisches Wirkmittel zur linearen Verstellung aufweist, insbesondere einen Elektromotor, insbesondere Gleichstrommotor und/oder Synchron/Asynchronmotor und/oder Linearmotor und/oder Tauchspule, insbesondere einen Elektroverstellzylinder 10.

Fig. 2 zeigt eine erfindungsgemäße Vorrichtung 1 mit Hubwagenmittel 13 mit beispielhaften Neigeeinstellungen mit Neigewinkel 25.

Fig. 3 zeigt eine erfindungsgemäße Vorrichtung 1 in perspektivischer Explosionsdarstellung und vorteilhaft mit Seitenverstellmittel 24.

Fig. 4 zeigt eine erfindungsgemäße Vorrichtung 1 mit zwei Elektroverstellzylindern 10, und beispielhaft mit Seitenversteller 24.

Fig. 5a-c zeigt eine erfindungsgemäße Vorrichtung 1 in verschiedenen Neigestellungen. das Hubwagenmittel 8 ein Haltegestell 13 aufweist, wobei das zumindest eine elektromechanische Aktuatormittel 6, insbesondere Elektroverstellzylinder 10, an einem unteren Ende 21 an einem Kipphebelelement 22 angeordnet ist, das verkippbar an einem unteren Bereich 23 des Haltegestells 13 angeordnet ist und auf den Ansatzbereich 7 des Längstransportmittels 4 neigend einwirkend angeordnet ist.

### BEZUGSZEICHENLISTE

- 1: Vorrichtung zum Transportieren
- 4: Längstransportmittel
- 5: Neigemittel
- 6: elektromechanisches Aktuatormittel
- 7: Ansatzbereich
- 8: Hubwagenmittel
- 9: Zinkenmittel
- 10: Elektroverstellzylinder
- 11: Drehachse
- 12: oberes Ende
- 13: Haltegestell
- 14: Innenseite
- 15: Tragarm
- 16: Führungskontur
- 17: Verstellradmittel
- 18: unterer Bereich
- 20: Führungsrolle
- 21: unteres Ende
- 22: Kipphebelelement
- 23: unterer Bereich
- 24: Seitenverstellmittel
- 25: Neigewinkel

## Patentansprüche

1. Vorrichtung (1) zum Transportieren eines Transportgutes zum Anbringen an ein Hubfahrzeug, mit einem Hubmastmittel, insbesondere an einer Transporteinrichtung eines Gabelstaplers, umfassend
ein Längstransportmittel (4) zum zumindest vorübergehenden Aufnehmen des Transportgutes, insbesondere Zinkenmittel (9), insbesondere zwei oder mehr Längstransportmittel (4),
ein Neigemittel (5) zum Längsneigen des Längstransportmittels (4), insbesondere Zinkenmittels (9), insbesondere zwei oder mehr Längstransportmittel (4),
umfassend zumindest ein elektromechanisches Aktuatormittel (6), insbesondere zur Linearverstellung, das einen Ansatzbereich (7) des Längstransportmittels (4), insbesondere mehrere Längstransportmittel, zur Neigung beaufschlagt,
wobei zwei elektromechanische Aktuatormittel (6), insbesondere Elektroverstellzylinder (10), in dem Neigemittel (5) parallel zueinander angeordnet sind, senkrecht oder horizontal, wobei die Kraftwirkung des/der elektromechanischen Aktuatormittel (6) abgestützt ist an einer Drehachse (11) oberhalb des/der elektromechanischen Aktuatormittels (6),
wobei das Hubwagenmittel (8) ein Haltegestell (13) aufweist, **dadurch gekennzeichnet,dass** das zumindest eine elektromechanische Aktuatormittel (6), insbesondere Elektroverstellzylinder (10), an einem unteren Ende (21) an einem Kipphebelelement (22) angeordnet ist, das verkippbar an einem unteren Bereich (23) des Haltegestells (13) angeordnet ist und auf den Ansatzbereich (7) des Längstransportmittels (4) neigend einwirkend angeordnet ist.

2. Vorrichtung nach Anspruch 1, **dadurch gekennzeichnet, dass** das elektromechanisches Aktuatormittel (6) ein elektrodynamisches Wirkmittel zur linearen Verstellung aufweist, insbesondere einen Elektromotor, insbesondere Gleichstrommotor und/oder Synchron/Asynchronmotor und/oder Linearmotor und/oder Tauchspule, insbesondere einen Elektroverstellzylinder (10).

3. Vorrichtung nach Anspruch 1 oder 2, **dadurch gekennzeichnet, dass** das zumindest eine oder mehrere elektromechanische Aktuatormittel (6), insbesondere Elektroverstellzylinder (10), senkrecht oder horizontal angeordnet ist/sind.

4. Vorrichtung nach Anspruch 1 bis 3, **dadurch gekennzeichnet, dass** das Neigemittel (5) ein Hubwagenmittel (8) umfasst, das insbesondere zur Anordnung an einem Hubmastmittel und/oder insbesondere zum Längsverfahren an einem Hubmastmittel vorgesehen ist, wobei an dem Hubwagenmittel (8) das zumindest eine elektromechanische Aktuatormittel (6) abgestützt angeordnet ist, insbesondere mit einem oberen Ende (12) eines Elektrozylinders an einer Drehachse (11) zum Ausüben einer Verkippung, insbesondere über einen Hebel zum Neigen des Längstransportmittels.

5. Vorrichtung nach Anspruch 1 bis 4, **dadurch gekennzeichnet, dass** das Hubwagenmittel (8) ein Haltegestell (13) aufweist, wobei an einer Innenseite (14) eines senkrechten Tragarmes (15) des Haltegestells (13) eine Führungskontur (16) vorgesehen ist, wobei ein Verstellradmittel (17) an einem unteren Bereich (18) des elektromechanischen Aktuatormittels (6), insbesondere Elektroverstellzylinders, vorgesehen ist, das an einer Innenkante der Führungskontur (16) zur Kraftweiterleitung abstützbar geführt ist, insbesondere mittels Führungsrollen (20), die in der Führungskontur (16) verfahrbar angeordnet sind.

6. Vorrichtung nach Anspruch 1 bis 5, **dadurch gekennzeichnet, dass** ein Querspindel mit Schneckenantrieb mit einem Elektromotor horizontal angeordnet ist, mit einem Übersetzungsmittel zum Antrieb des Neigungsmittels (5).

7. Vorrichtung nach Anspruch 1 bis 6, **dadurch gekennzeichnet, dass** das Längstransportmittel (4) an einem Seitenverstellmittel (24) für das Längstransportmittel (4) in seitliche Richtung angeordnet ist und das Seitenverstellmittel (24), das insbesondere integriert in einen Hubmast und/oder anbringbar an das Hubwagenmittel (8) ist, durch das Neigemittel (5) neigbar ist, so dass hierdurch ebenfalls das/die am Seitenverstellmittel angebrachten Längstransportmittel (4) zu neigen ist/sind und/oder das Seitenverstellmittel ein elektromechanisches Aktuatormittel (6) umfasst, insbesondere einen oder meherer Linearaktuatoren, wobei das/die elektromechanische Aktuatormittel (6) insbesondere parallel zur seitlichen Richtung (6) angeordnet ist/sind.

8. Vorrichtung nach Anspruch 1 bis 7, **dadurch gekennzeichnet, dass** ein Messmittel zur Messung eines Neigewinkels (25) des Längstransportmittels (4) zum zumindest vorübergehenden Aufnehmen des Transportgutes, wobei insbesondere das Messmittel ein integriertes Messmittel umfasst, insbesondere integriert in ein Steuerungsmittel und/oder das Neigemittel (5), wobei insbesondere das Messmittel ein Sensormittel umfasst, insbesondere einen mechanischen Sensor und/oder einen elektrischen Sensor und/oder einen hydraulischen Sensor, wobei das Messmittel ein Sensormittel umfasst, dass korrespondierend einer Anfangsposition und/oder einer Endposition der Neigungsverstellung des Längstransportmittels (4) zum zumindest vorübergehenden Aufnehmen des Transportgutes und/oder des Neigemittels (5) für die Neigungsverstellung vorgesehen ist und/oder ein Steuerungsmittel und/oder Regelungsmittel, insbesondere eine Magnetsteuerung und/oder MikroSPS Steuerung, zur Steuerung und/oder Regelung des Neigungswinkel mittels eines Neigemittels (5) für einen Verfahrweg des elektromechanischen Aktuators, insbesondere Zylinderverfahrweg des Elektrozylinders, wobei insbesondere unter zur Hilfenahme des Messmittels die Winkelverstellung des über das Steuerungsmittel und/oder Regelungsmittel und das Neigemittel auf eine vorbestimmte Länge zu begrenzen ist und/oder das Messmittel und/oder das Steuerungsmittel und/oder Regelungsmittel im Hubfahrzeug untergebracht sind.

9. Verfahren zur Herstellung einer Vorrichtung (1) zum Transportieren eines Transportgutes zum Anbringen an ein Hubfahrzeug, nach einem der Ansprüche 1 bis 8, insbesondere an einer Transporteinrichtung eines Gabelstaplers, (2) insbesondere mit einem Hubmastmittel, insbesondere an einer Transporteinrichtung eines Gabelstaplers, umfassend ein Längstransportmittel (4) zum zumindest vorübergehenden Aufnehmen des Transportgutes, insbesondere Zinkenmittel (9), insbesondere zwei oder mehr Längstransportmittel (4), wobei ein Neigemittel (5) zum Längsneigen des Längstransportmittels (4) eingesetzt wird, insbesondere Zinkenmittels (9), insbesondere zwei oder mehr Längstransportmittel (4), umfassend zumindest ein elektromechanisches Aktuatormittel (6), insbesondere zur Linearverstellung, das einen Ansatzbereich (7) des Längstransportmittels (4), insbesondere mehrere Längstransportmittel, zur Neigung beaufschlagbar eingerichtet ist.

## Claims

1. Device (1) for transporting a transport item to be attached to a lifting vehicle, with a lifting mast means, particularly on a transport device of a forklift, comprising a longitudinal transport means (4) for at least temporarily receiving the transport item, particularly fork means (9), particularly two or more longitudinal transport means (4), a tilting means (5) for longitudinally tilting the longitudinal transport means (4), particularly fork means (9), particularly two or more longitudinal transport means (4), comprising at least one electromechanical actuator means (6), particularly for linear adjustment, which applies to the tilting of the longitudinal transport means (4), particularly multiple longitudinal transport means, an engagement area (7) of the longitudinal transport means (4), particularly multiple longitudinal transport means, where two electromechanical actuator means (6), particularly electric adjustment cylinders (10), are arranged in the tilting means (5) parallel to each other, vertically or horizontally, where the force effect of the electromechanical actuator means (6) is supported on a pivot axis (11) above the electromechanical actuator means (6), wherein the forklift means (8) has a holding frame (13), **characterized in that** the at least one electromechanical actuator means (6), in particular an electric adjusting cylinder (10), is arranged at a lower end (21) on a tilting lever element (22) that is arranged to tilt at a lower area (23) of the holding frame (13) and is arranged to act in a tilting manner on the attachment area (7) of the longitudinal transport means (4).

2. Device according to claim 1, **characterized in that** the electromechanical actuator (6) has an electrodynamic actuating means for linear adjustment, in particular an electric motor, in particular a direct current motor and/or a synchronous/asynchronous motor and/or a linear motor and/or a plunger coil, in particular an electric adjusting cylinder (10).

3. Device according to claim 1 or 2, **characterized in that** the at least one or more electromechanical actuator means (6), in particular electric adjustment cylinders (10), are arranged vertically or horizontally.

4. Device according to claims 1 to 3, **characterized in that** the tilting means (5) comprises a lifting carriage means (8) which is in particular provided for arrangement on a lifting mast means and/or in particular for longitudinal movement on a lifting mast means, wherein the at least one electromechanical actuator means (6) is arranged supported on the lifting carriage means (8), in particular with an upper end (12) of an electric cylinder on a pivot (11) for exerting a tilting, in particular via a lever for tilting the longitudinal transport means.

5. Device according to Claims 1 to 4, **characterized in that** the jacking means (8) comprises a holding frame (13), wherein a guide contour (16) is provided on an inner side (14) of a vertical support arm (15) of the holding frame (13), wherein an adjustment wheel means (17) is provided on a lower region (18) of the electromechanical actuator means (6), in particular an electric adjustment cylinder, which is guided to be supported on an inner edge of the guide contour (16) for force transmission, in particular by means of guide rollers (20) that are arranged to be movable in the guide contour (16).

6. Device according to claims 1 to 5, **characterized in that** a transverse spindle with a worm drive with an electric motor is arranged horizontally, with a transmission means for driving the tilting means (5).

7. Device according to Claims 1 to 6, **characterized in that** the longitudinal transport means (4) is arranged on a side adjustment means (24) for the longitudinal transport means (4) in a lateral direction and the side adjustment means (24), which is in particular integrated in a lifting mast and/or attachable to the forklift means (8), is tiltable by the tilting means (5), so that the longitudinal transport means (4) attached to the side adjustment means is/are also tiltable and/or the side adjustment means comprises an electromechanical actuator means (6), in particular one or more linear actuators, wherein the electromechanical actuator means (6) is/are in particular arranged parallel to the lateral direction (6).

8. Device according to Claims 1 to 7, **characterized in that** a measuring device is provided for measuring an angle of inclination (25) of the longitudinal conveyor (4) for at least temporarily receiving the transport items, wherein in particular the measuring device comprises an integrated measuring device, in particular integrated in a control device and/or the tilting device (5), wherein in particular the measuring device comprises a sensor device, in particular a mechanical sensor and/or an electrical sensor and/or a hydraulic sensor, wherein the measuring device comprises a sensor device that is provided for the tilting adjustment of the longitudinal conveyor (4) for at least temporarily receiving the conveyed goods and/or the tilting device (5) corresponding to an initial position and/or an end position of the tilting adjustment of the longitudinal conveyor (4) for at least temporarily receiving the conveyed items and/or the tilting device (5) and/or a control device and/or a control device, particularly a magnetic control and/or MicroSPS control, for controlling and/or regulating the tilt angle by means of a tilting device (5) for a travel path of the electromechanical actuator, particularly the cylinder travel path of the electric cylinder, whereby the angle adjustment of the travel path of the electromechanical actuator, particularly the cylinder travel path of the electric cylinder, is to be limited to a predetermined length with the aid of the measuring device and/or the control and/or regulating device and the measuring device and/or the control and/or regulating device are accommodated in the traveling vehicle.

9. Method for producing a device (1) for transporting a transport item for attachment to a lifting vehicle, according to one of claims 1 to 8, in particular to a transport device of a forklift, (2) in particular with a mast-lifting device, particularly on a transport device of a forklift, comprising a longitudinal transport device (4) for at least temporarily receiving the transport item, particularly fork means (9), particularly two or more longitudinal transport devices (4), wherein a tilting device (5) is used to longitudinally tilt the longitudinal transport device (4), particularly fork means (9), particularly two or more longitudinal transport devices (4), comprising at least one electromechanical actuator device (6), particularly for linear adjustment, which is configured to be able to tilt the longitudinal transport device (4), particularly multiple longitudinal transport devices, by means of an engagement area (7) of the longitudinal transport device (4), particularly multiple longitudinal transport devices.

## Revendications

1. Dispositif (1) pour transporter un article à transporter à fixer sur un véhicule élévateur, avec un moyen de mât de levage, en particulier sur un dispositif de transport d'un chariot élévateur, comprenant un moyen de transport longitudinal (4) pour recevoir le article à transporter au moins temporairement, en particulier des moyens de fourches (9), en particulier deux ou plusieurs moyens de transport longitudinaux (4), un moyen de bascule (5) pour incliner le moyen de transport longitudinal (4), en particulier les moyens de fourches (9), en particulier deux ou plusieurs moyens de transport longitudinaux (4), comprenant au moins un moyen d'actionneur électromécanique (6), en particulier pour le déplacement linéaire, qui applique une zone d'appui (7) du moyen de transport longitudinal (4), en particulier plusieurs moyens de transport longitudinaux, pour incliner, deux actionneurs électromécaniques (6), en particulier des vérins à déplacement électrique (10), dans le moyen de bascule (5) sont disposés parallèlement les uns aux autres, perpendiculairement ou horizontalement.où l'action de force de l'actionneur électromécanique (6) est supportée par un axe de rotation (11) au-dessus de l'actionneur électromécanique (6), le chariot élévateur (8) comportant un châssis de maintien (13), **caractérisé en ce que** l'au moins un actionneur électromécanique (6), en particulier un vérin électro-réglable (10), est disposé à un extrémité inférieure (21) sur un élément de levier basculant (22) qui est basculant sur une zone inférieure (23) du châssis de maintien (13) et est disposé de manière inclinée pour agir sur la zone d'appui (7) du moyen de transport longitudinal (4).

2. Dispositif selon la revendication 1, **caractérisé en ce que** le moyen d'actionnement électromécanique (6) comprend un moyen d'actionnement électrodynamique pour un déplacement linéaire, en particulier un moteur électrique, en particulier un moteur à courant continu et/ou un moteur synchrone/asynchrone et/ou un moteur linéaire et/ou une bobine immergée, en particulier un vérin électro-actionné (10).

3. Dispositif selon la revendication 1 ou 2, **caractérisé en ce que** le ou les moyens d'actionnement électromécaniques (6), en particulier les vérins à commande électrique (10), sont disposés verticalement ou horizontalement.

4. Dispositif selon les revendications 1 à 3, **caractérisé en ce que** le moyen de basculement (5) comprend un moyen de levage (8) prévu notamment pour être disposé sur un moyen de mât de levage et/ou notamment pour être déplacé longitudinalement sur un moyen de mât de levage, le moyen de levage (8) portant le moyen d'actionnement électromécanique (6) en position de soutien, notamment avec une extrémité supérieure (12) d'un vérin électrique sur un axe de rotation (11) pour effectuer un basculement, notamment par l'intermédiaire d'un levier pour incliner le moyen de transport longitudinal.

5. Dispositif selon les revendications 1 à 4, **caractérisé en ce que** le moyen de chariot élévateur (8) comporte un châssis de maintien (13), comportant sur une face intérieure (14) d'un bras de support vertical (15) du châssis de maintien (13) une forme de guidage (16), comportant un moyen de roue de réglage (17) sur une zone inférieure (18) du moyen d'actionneur électromécanique (6), en particulier un vérin de réglage électrique, qui est guidé de manière appuyable sur un bord intérieur de la forme de guidage (16) pour transmettre la force, en particulier au moyen de rouleaux de guidage (20) disposés de manière mobile dans la forme de guidage (16).

6. Dispositif selon les revendications 1 à 5, **caractérisé en ce qu'**une vis transversale à entraînement hélicoïdal avec un moteur électrique est disposée horizontalement, avec un moyen de transmission pour entraîner l'élément de pivotement (5).

7. Dispositif selon les revendications 1 à 6, **caractérisé en ce que** le moyen de transport longitudinal (4) est disposé sur un moyen de réglage latéral (24) pour le moyen de transport longitudinal (4) dans une direction latérale et que le moyen de réglage latéral (24), qui est notamment intégré dans un mât de levage et/ou fixable au moyen de chariot élévateur (8), est inclinable par le moyen de basculement (5), de sorte que le/les moyen(s) de transport longitudinal(s) (4) fixé(s) sur le moyen de réglage latéral est/sont également incliné(s) et/ou que le moyen de réglage latéral comprend un moyen d'actionnement électromécanique (6), notamment un ou plusieurs actionneurs linéaires, le/les moyen(s) d'actionnement électromécanique (6) étant notamment disposé(s) parallèlement à la direction latérale (6).

8. Dispositif selon les revendications 1 à 7, **caractérisé par** un moyen de mesure pour mesurer un angle d'inclinaison (25) du moyen de transport longitudinal (4) pour la prise temporaire de le article à transporter, en particulier le moyen de mesure comprenant un moyen de mesure intégré, en particulier intégré à un moyen de commande et/ou au moyen d'inclinaison (5), en particulier le moyen de mesure comprenant un moyen capteur, en particulier un capteur mécanique et/ou un capteur électrique et/ou un capteur hydraulique, le moyen de mesure comprenant un moyen capteur prévu pour correspondre à une position initiale et/ou à une position finale de l'ajustement d'inclinaison du moyen de transport longitudinal (4) pour la prise temporaire de la marchandise à transporter et/ou du moyen d'inclinaison (5) pour l'ajustement d'inclinaison et/ou un moyen de commande et/ou de régulation, en particulier un contrôleur magnétique et/ou un contrôleur MicroSPS, pour contrôler et/ou réguler l'angle d'inclinaison au moyen d'un dispositif d'inclinaison (5) pour un trajet de déplacement de l'actionneur électromécanique, en particulier le trajet de déplacement du vérin d'un vérin électrique, dans lequel, en particulier à l'aide du dispositif de mesure, l'angle de réglage de la longueur prédéterminée du dispositif de commande et/ou de régulation et du dispositif d'inclinaison est limité et/ou le dispositif de mesure et/ou le dispositif de commande et/ou de régulation sont logés dans le véhicule à déplacement vertical.

9. Procédé de fabrication d'un dispositif (1) pour le transport d'un article à transporter à fixer sur un véhicule élévateur, selon l'une des revendications 1 à 8, en particulier sur un dispositif de transport d'un chariot élévateur, (2) en particulier avec un moyen de levage, en particulier sur un dispositif de transport d'un chariot élévateur, comprenant un moyen de transport longitudinal (4) pour recevoir au moins temporairement le article à transporter, en particulier des moyens de fourches (9), en particulier deux ou plusieurs moyens de transport longitudinaux (4), un moyen de bascule (5) pour basculer le moyen de transport longitudinal (4), en particulier le moyen de fourches (9), en particulier deux ou plusieurs moyens de transport longitudinaux (4), comprenant au moins un moyen d'actionnement électromécanique (6), en particulier pour le déplacement linéaire, qui est configuré pour actionner une zone d'appui (7) du moyen de transport longitudinal (4), en particulier plusieurs moyens de transport longitudinaux, pour la bascule.
